# EUROPÄISCHE PATENTSCHRIFT

(11) **EP 2 452 896 B1**
(45) Veröffentlichungstag und Bekanntmachung des Hinweises auf die Patenterteilung: **29.06.2016**
(21) Anmeldenummer: 11008823.4
(22) Anmeldetag: 07.11.2011
(51) Int. Cl.: B65D 88/74, B65D 90/02, B65D 90/06

(54) **Wärmeisolierende Bodenkonstruktion, Laderaumboden, Verfahren zur Herstellung einer wärmeisolierenden Bodenkonstruktion**
Thermal insulating floor construction, loading space floor, production method of a thermal insulating floor construction
Structure de sol à isolation thermique, sol pour une cale de cargaison, méthode de fabrication d'une structure de sol à isolation thermique

(30) Priorität: 10.11.2010 DE 102010050891
(43) Veröffentlichungstag der Anmeldung: 16.05.2012
(62) Teilanmeldung aus: 13151580.1
(73) Patentinhaber: CIMC Silvergreen GmbH, 89312 Günzburg (DE); CIMC Vehicles Group Co., Ltd., Guangdong 518067 (CN)
(72) Erfinder: Lima, Joachim, 89601 Schelklingen (DE); van der Burg, Peter, 3910 Neerpelt (BE)
(74) Vertreter: Manitz, Finsterwald & Partner GbR

(56) Entgegenhaltungen:
- EP-A2- 0 348 629
- WO-A1-01/83327
- US-A- 5 054 843
- US-A1- 2004 045 847
- US-A1- 2006 070 548

## Beschreibung

Die vorliegende Erfindung betrifft eine wärmeisolierende Bodenkonstruktion für ein Fahrzeug, einen Container oder dergleichen, mit einer unteren Decklage, einer dazu beabstandeten oberen Decklage, und mehreren zwischen der unteren und oberen Decklage angeordneten Trägern, welche zusammen mit den Decklagen einen Zwischenraum begrenzen, der zumindest annähernd vollständig durch ein Schaummaterial ausgefüllt ist.

Derartige Bodenkonstruktionen sind grundsätzlich bekannt und werden auch als "Sandwichböden" bezeichnet. Bei einer Variante eines solchen Sandwichbodens umfasst die obere Decklage eine Sperrholzdruckplatte, auf deren Oberseite eine Verschleißschicht in Form eines Gerstenkornblechs aufgebracht ist.

Ein Sandwichboden dieser Art hat den Nachteil, dass zur Gewährleistung einer Tragfähigkeit, die für die Befahrung des Sandwichbodens mit einem Flurfördergerät, wie beispielsweise einem Gabelstapler oder einem Hubwagen, ausreicht, eine besonders dicke Sperrholzdruckplatte in der oberen Decklage verwendet werden muss, wodurch der Wärmedurchgangsko-effizient negativ beeinflusst und das Eigengewicht der Bodenkonstruktion erhöht werden. Außerdem bewirkt das Gerstenkornblech bei der Befahrung durch Flurfördergeräte eine erhöhte Lärmentwicklung, die in Wohngebieten problematisch ist.

Eine Bodenkonstruktion gemäß dem Oberbegriff des Anspruchs 1 ist in der US 5,054,843 beschrieben. Weitere Bodenkonstruktionen sind aus EP 0 348 629 A1, US 2004/0045847 A1, US 2006/0070548 A1 und WO 01/83327 A1 bekannt.

Der Erfindung liegt die Aufgabe zu Grunde, eine Bodenkonstruktion der eingangs genannten Art zu schaffen, welche bei geringerer Bauhöhe verbesserte Wärmeisolationseigenschaften aufweist und außerdem die Geräuschentwicklung bei einer Befahrung mit einem Flurfördergerät reduziert.

Zur Lösung dieser Aufgabe ist eine Bodenkonstruktion mit den Merkmalen des Anspruchs 1 vorgesehen.

Die erfindungsgemäße Bodenkonstruktion umfasst eine untere Decklage, eine dazu beabstandete obere Decklage und mehrere zwischen der unteren und oberen Decklage angeordnete Träger, welche zusammen mit den Decklagen einen Zwischenraum begrenzen. Die obere Decklage umfasst ein Strangprofil, welches zum Zwischenraum hin offene Hohlbereiche aufweist. Der Zwischenraum und die Hohlbereiche des Strangprofils sind zumindest annähernd vollständig durch ein Schaummaterial ausgefüllt.

Die Träger verlaufen quer und insbesondere rechtwinklig zu der Längserstreckung des Strangprofils, welche mit der Längsrichtung eines Containers oder Fahrzeugs, in dem die Bodenkonstruktion eingesetzt wird, zusammenfallen wird.

Das Strangprofil kann beispielsweise ein Strangpress- oder Strangziehprofil sein, das vorzugsweise aus Aluminium gebildet ist. Alternativ kann das Strangprofil aber auch aus anderen Materialien gebildet sein, wie beispielsweise aus GFK oder CFK.

Durch die Ausbildung der oberen Decklage in Form eines Strangprofils lässt sich eine vorgegebene Tragfähigkeit bei reduzierter Bauhöhe der Bodenkonstruktion erreichen, da das Strangprofil eine gegenüber einer herkömmlichen Sperrholzdruckplatte erhöhte Stabilität aufweist.

Gleichzeitig besitzt die Bodenkonstruktion gegenüber herkömmlichen Sandwichböden verbesserte Wärmeisolationseigenschaften, da nicht nur der Zwischenraum zwischen der oberen und unteren Decklage durch ein wärmeisolierendes Schaummaterial ausgefüllt ist, sondern das Schaummaterial auch die Hohlbereiche des Strangprofils ausfüllt und somit bis in die obere Decklage hineinreicht. Ferner dämmt das in den Hohlbereichen befindliche Schaummaterial eine Schallausbreitung in dem Strangprofil, wodurch die Geräuschentwicklung bei einer Begehung oder Befahrung des Strangprofils reduziert wird.

Die Hohlbereiche des Strangprofils erweisen sich außerdem bei der Injektion des Schaummaterials in den Zwischenraum als vorteilhaft, da sie es dem injizierten Schaummaterial ermöglichen, von einem Bereich zwischen zwei Trägern in einen benachbarten Bereich zwischen zwei Trägern einzudringen, und zwar über den dazwischenliegenden Träger hinweg, gewissermaßen also durch das Strangprofil hindurch. Die Träger brauchen demnach nicht, wie bei herkömmlichen Bodenkonstruktionen üblich, mit schwächenden Bohrungen für einen Durchgang des injizierten Schaummaterials versehen zu werden, wodurch die Stabilität der erfindungsgemäßen Bodenkonstruktion noch weiter erhöht ist.

Darüber hinaus lässt sich die erfindungsgemäße Bodenkonstruktion aufgrund ihres einfachen Aufbaus mit einem reduzierten wirtschaftlichen Aufwand herstellen.

Vorteilhafte Ausbildungen der Erfindung sind den Unteransprüchen, der Beschreibung und der Zeichnung zu entnehmen.

Gemäß einer Ausführungsform sind die Hohlbereiche des Strangprofils durch Stege definiert, die sich von einer äußeren Wand des Strangprofils vertikal nach innen in Richtung der Träger erstrecken und an ihren inneren Enden Querschenkel aufweisen, welche den Stegen die Form eines L oder eines umgedrehten T verleihen. Bevorzugt liegen die Stege mit ihren Querschenkeln an den Trägern an.

Gemäß einer weiteren Ausführungsform ist das Strangprofil aus mehreren nebeneinander angeordneten Profilsegmenten zusammengesetzt. Hierdurch ist die Herstellung der Bodenkonstruktion noch weiter vereinfacht, da das Strangprofil nicht für unterschiedliche Anwendungen in der jeweiligen Breite der Bodenkonstruktion vorgehalten werden muss, sondern stattdessen das Strangprofil je nach Bedarf aus einer erforderlichen Anzahl von gleichen oder ähnlichen Profilsegmenten zusammengefügt werden kann.

Vorteilhafterweise sind benachbarte Profilsegmente über eine labyrinthartige Fügestelle miteinander verbunden. Die labyrinthartige Ausbildung der Fügestellen trägt dazu bei, ein Eindringen von Feuchtigkeit in das Innere der Bodenkonstruktion zu verhindern.

Die Fügestellen können jeweils eine an einem Steg des einen Profilsegments ausgebildete nutartige Vertiefung und einen formschlüssig in die Vertiefung eingreifenden federartigen Steg des anderen Profilsegments umfassen.

Um die Dichtigkeit der Fügestellen und die Stabilität des Strangprofils insgesamt noch weiter zu verbessern, sind die Profilsegmente bevorzugt zusätzlich dicht miteinander verschweißt.

Gemäß einer weiteren Ausführungsform ist das Strangprofil mit den Trägern fest verbunden und zwar insbesondere im Bereich der Fügestellen. Grundsätzlich würde es ausreichen, das Strangprofil mit den Trägern nur zu verschrauben oder nur zu verkleben. Eine erhöhte Stabilität der Bodenkonstruktion wird aber erreicht, wenn das Strangprofil mit den Trägem sowohl verschraubt als auch verklebt ist.

Gemäß einer weiteren Ausführungsform ist wenigstens eine Befestigungsnut an der Oberseite des Strangprofils der oberen Decklage ausgebildet, welche sich insbesondere in Längsrichtung des Strangprofils erstreckt. Die Befestigungsnut ermöglicht auf besonders einfache Weise eine Montage und Positionierung von Ladungssicherungselementen, wie beispielsweise Ladungssicherungsstreben, Ladungssicherungskeilen, Sperrstangen, Antirutschmatten und dergleichen. Des Weiteren können auch Trennwände zur Aufteilung eines Laderaums in der Befestigungsnut montiert werden. Außerdem bildet die Befestigungsnut einen Belüftungskanal, welcher dazu beiträgt, dass auch bei voller Beladung eines durch die Bodenkonstruktion begrenzten Laderaums noch Luft darin zirkulieren kann.

Bei der Befestigungsnut kann es sich beispielsweise um eine T-Nut oder eine Schwalbenschwanznut handeln. Bevorzugt wird aber eine Befestigungsnut, welche einen doppel-V-förmigen Querschnitt aufweist, welcher insbesondere durch einen W-förmigen Wandabschnitt und serifenartige Überhänge definiert ist.

Gemäß einer weiteren Ausführungsform ist wenigstens eine Führungsmulde in dem Strangprofil der oberen Decklage ausgebildet, welche sich insbesondere in Längsrichtung des Strangprofils erstreckt. Derartige Führungsmulden dienen, ähnlich sogenannten Jolodaschienen, zur Führung der Rollen eines Tragrollers oder Hubwagens bei einem Beladungs- oder Entladungsvorgang und erleichtern somit die Handhabung von Ladung. Die Tiefe der Führungsmulden kann grundsätzlich beliebig gewählt sein, solange sie eine Führungseigenschaft gewährleisten. Wandabschnitte des Strangprofils, welche die Böden der Führungsmulden definieren, sollten aber möglichst nicht tiefer liegen als die Querabschnitte der Stege des Strangprofils, um ein gleichmäßiges Anliegen des Strangprofils an den Trägern über die gesamte Breite des Strangprofils sicherzustellen.

Gemäß noch einer weiteren Ausführungsform ist eine Rillenstruktur an der Oberseite des Strangprofils der oberen Decklage ausgebildet, welche sich insbesondere in Längsrichtung des Strangprofils erstreckt. Die Rillenstruktur erhöht die Reibung von auf der Bodenkonstruktionen gelagerter Ladung und trägt somit dazu bei, ein unerwünschtes Verrutschen der Ladung zu verhindern. Außerdem erhöht die Rillenstruktur die Sicherheit bei Begehung der Bodenkonstruktion. Um die Reibung noch weiter zu erhöhen, können auf der Oberseite von Rippen der Rillenstruktur zueinander beabstandete Querkerben eingeprägt sein.

Durch die Erstreckung der Rillenstruktur in Längsrichtung des Strangprofils lässt sich zum einen die Oberfläche der Bodenkonstruktionen leichter reinigen und zum anderen wird das Beladegeräusch, welches beispielsweise durch einen sich auf der Bodenkonstruktionen bewegenden Gabelstapler verursacht wird, erheblich gesenkt.

Darüber hinaus ermöglicht die Längsorientierung der Rillenstruktur ähnlich wie die Befestigungsnuten einen kontinuierlichen Luftstrom von Klimatisierungsluft und zwar sogar bei Ladung, die in Folien eingeschweißt ist.

Vorteilhafterweise ist die Höhe der Rillenstruktur an die Stärke eines horizontalen Schenkels eines seitlichen Abschlußwinkels angepasst und ein seitlicher Randbereich des Strangprofils frei von Rillenstruktur, so dass die Oberseite des horizontalen Schenkels des in dem Randbereich auf das Strangprofil aufgesetzten Abschlußwinkels bündig mit der Oberseite der Rillenstruktur abschließt. Bei einem derartigen Abschlusswinkel kann es sich beispielsweise um einen seitlichen Rammschutz handeln.

Gemäß einer weiteren Ausführungsform weist das Strangprofil wenigstens eine gegenüber dem Zwischenraum abgeschlossene Hohlkammer auf, welche insbesondere durch zwei benachbarte Stege begrenzt ist. Die Hohlkammer ermöglicht beispielsweise eine Beheizung der Bodenkonstruktion. Ferner ist es möglich, mit der Hohlkammer kommunizierende Öffnungen in die Oberseite des Strangprofils der oberen Decklage einzubringen, durch welche über die Hohlkammer zugeführte Warmluft in einen Laderaum eingeleitet werden kann. Hierdurch lässt sich ein Laderaum beispielsweise für Blumentransporte in vorteilhafter Weise klimatisierten.

Um ein unerwünschtes Eindringen von Feuchtigkeit in die Bodenkonstruktion zu verhindern, ist ein laderaumöffnungsseitiges Stirnende des Strangprofils bevorzugt durch ein Abschlussprofil verschlossen. Das Abschlussprofil bildet vorteilhafterweise eine Aufnahme für einen Wärmeisolationskörper, der insbesondere ein elastisch verformbares Material, wie z.B. Gummi aufweist.

Um eine Zuleitung von Warmluft in die wenigstens eine Hohlkammer zu ermöglichen, kann eine an das Strangprofil angrenzende Rückwand des Abschlussprofils mit einer Öffnung versehen sein, die mit der Hohlkammer des Strangprofils ausgerichtet ist. Umgekehrt erlaubt es die Öffnung in der Rückwand des Abschlussprofils auch, Feuchtigkeit aus der Hohlkammer abzuleiten, welche beispielsweise nach einer Reinigung der Oberseite der Bodenkonstruktion durch Öffnungen in dem Strangprofil in die Hohlkammer eingedrungen sein kann.

Ist ein Wärmeisolationskörper in dem Abschlussprofil aufgenommen, so ist es vorteilhaft, wenn wenigstens ein Kanal in dem Wärmeisolationskörper ausgebildet ist, welcher über die Öffnung in der Rückwand des Abschlussprofils mit dem Hohlraum des Strangprofils kommuniziert. Auf diese Weise ist es möglich, Feuchtigkeit aus der Hohlkammer nach außen abzuleiten oder Warmluft von außen in diese einzuleiten, ohne dass der Wärmeisolationskörper ausgebaut werden muss.

Gemäß einer Variante der Erfindung umfasst auch die untere Decklage ein Strangprofil, welches zum Zwischenraum hin offene Hohlbereiche aufweist. Durch den Einsatz eines Strangprofils an der Unterseite der Bodenkonstruktion, beispielsweise anstelle einer mit einer Blechdeckschicht belegten Sperrholzdruckplatte, werden die Wärmeisolationseigenschaften der Bodenkonstruktion noch weiter verbessert.

Das Strangprofil der unteren Decklage ist bevorzugt ähnlich wie das Strangprofil der oberen Decklage ausgebildet und kann mit diesem grundsätzlich sogar identisch sein. Es versteht sich aber von selbst, dass an dem unteren Strangprofil normalerweise keine Rillenstruktur, Befestigungsnuten oder Führungsmulden benötigt werden. Auch ist es nicht unbedingt erforderlich, das untere Strangprofil mit Hohlkammern zu versehen. Auf diese Merkmale kann bei dem unteren Strangprofil folglich verzichtet werden, so dass das untere Strangprofil einen einfacheren Aufbau aufweisen und kostengünstiger hergestellt werden kann.

Entsprechend dem oberen Strangprofil kann das untere Strangprofil von unten auf die Träger derart aufgesetzt sein, dass die Querabschnitte der Stege des Strangprofils an der Unterseite der Träger anliegen.

Alternativ können die Träger an ihrer Unterseite sich in Längsrichtung des Strangprofils erstreckende Führungen, z.B. in Form schlitzförmiger Aufnahmen, für die Stege des Strangprofils der unteren Decklage aufweisen, welche es erlauben, die Träger zur Verbindung mit dem Strangprofil auf dessen Stege aufzuschieben. Um eine möglichst sichere und spielfreie Verbindung zwischen Träger und Strangprofil herzustellen, ist das Profil der Führungen dabei bevorzugt an das Profil der Stege angepasst. Außerdem können die Stege des Strangprofils für einen Eintauchvorgang eines Trägers ausgeklinkt sein, um auf diese Weise die Schiebewege für die Träger zu minimieren.

Grundsätzlich ist es auch möglich, derartige Führungen an der Oberseite der Träger vorzusehen und die Träger entsprechend auf die Stege des Strangprofils der oberen Decklage aufzuschieben.

Die Träger können prinzipiell aus Schichtholz hergestellt sein. Alternative sind aber auch Trägerkonstruktionen in Gitterbauweise (Fachwerk) denkbar, oder die Träger können aus einem Vollmaterial gebildet sein, das Kunststoff, GFK, CFK, Metall oder ein alternatives Material, wie z.B. Purenit, aufweisen kann.

Weiterer Gegenstand der Erfindung ist außerdem ein Laderaumboden gemäß Anspruch 12 für ein Fahrzeug, einen Container oder dergleichen, mit einer wärmeisolierenden Bodenkonstruktion nach einem der Ansprüche 1 bis 11 und einem im Bereich einer Laderaumöffnung stirnseitig an die Bodenkonstruktion angesetzten U-förmigen Schwellerprofil, welches einen oberen Randbereich der Bodenkonstruktion übergreift, ohne mit dem Strangprofil in Kontakt zu stehen. Dadurch, dass das Schwellerprofil mit dem Strangprofil nicht in Kontakt steht, wird die Bildung einer Wärmebrücke zwischen Schwellerprofil und Strangprofil vermieden, was sich positiv auf die thermische Trennung im Bereich einer Rückwandtür und vorteilhaft auf die Wärmeisolationseigenschaften der Bodenkonstruktion auswirkt.

Vorteilhafterweise liegt ein oberer Schenkel des Schwellerprofils auf einem Randbereich eines Wärmeisolationskörpers auf, welcher soweit abgesenkt ist, dass die Oberseite des Schwellerprofils im Wesentlichen bündig mit der Oberseite eines nicht abgesenkten Bereichs des Wärmeisolationskörpers und insbesondere auch mit der Oberseite des Strangprofils abschließt. Dies ermöglicht ein besonders geräuscharmes Überfahren des stirnseitigen Bereichs der Bodenkonstruktion und trägt somit dazu bei, dass die Bodenkonstruktion besonders strenge Lärmschutzanforderungen erfüllt.

Weiterer Gegenstand der Erfindung ist außerdem ein Verfahren zur Herstellung einer wärmeisolierenden Bodenkonstruktion der voranstehend beschriebenen Art, bei dem auf einer unteren Decklage mehrere Träger und auf den Trägern eine obere Decklage so angeordnet werden, dass die Decklagen zusammen mit den Trägern einen Zwischenraum begrenzen, wobei die obere Decklage ein Strangprofil umfasst, welches zum Zwischenraum hin offene Hohlbereiche aufweist, und der Zwischenraum und die Hohlbereiche des Strangprofils zumindest annähernd vollständig durch ein Schaummaterial ausgefüllt werden. Durch das erfindungsgemäße Verfahren lässt sich eine Bodenkonstruktion herstellen, welche die voranstehend beschriebenen Vorteile entsprechend aufweist.

Nachfolgend wird die Erfindung rein beispielhaft anhand einer vorteilhaften Ausführungsform unter Bezugnahme auf die beigefügte Zeichnung beschrieben. Es zeigen:
- Fig. 1 und 2: perspektivische Schnittansichten einer erfindungsgemäßen Bodenkonstruktion mit einem Strangprofil;
- Fig. 3: eine Querschnittsansicht der Bodenkonstruktion von Fig. 1 (ohne Schaummaterial dargestellt);
- Fig. 4: eine vergrößerte Ansicht eines mittleren Abschnitts des Querschnitts von Fig. 3;
- Fig. 5: (a) eine Schnittansicht und (b) eine perspektivische Ansicht des Strangprofils von Fig. 1 mit einem Ladungssicherungskeil;
- Fig. 6: eine Schnittansicht des Strangprofils von Fig. 1 mit einer Sperrstange;
- Fig. 7: (a) eine Schnittansicht des Strangprofils und (b) eine perspektivische Ansicht der Bodenkonstruktion von Fig. 1 mit einer Ladungssicherungsgurtverankerung;
- Fig. 8: perspektivische Ansichten der Bodenkonstruktion von Fig. 1 mit Ladungssicherungsstreben;
- Fig. 9: eine Querschnittsansicht eines seitlichen Abschnitts der Bodenkonstruktion von Fig. 1 mit einem seitlichen Rammschutz;
- Fig. 10: eine perspektivische Schnittansicht der Bodenkonstruktion von Fig. 1 mit einem Anschlagwinkel;
- Fig. 11: (a) eine perspektivische Ansicht der Bodenkonstruktion und (b, c) Schnittansichten des Strangprofils von Fig. 1 mit Antirutschmatten;
- Fig. 12: eine perspektivische Ansicht der Bodenkonstruktion von Fig. 1 mit einem Abschlussprofil (a) ohne Wärmeisolationskörper dargestellt und (b) mit Wärmeisolationskörper dargestellt;
- Fig. 13: eine Längsschnittansicht der Bodenkonstruktion von Fig. 1 mit angesetztem Schwellerprofil und Tür;
- Fig. 14: eine Querschnittsansicht eines Randprofilsegments eines Strangprofils gemäß einer weiteren Ausführungsform;
- Fig. 15: (a) eine Querschnittsansicht und (b) eine perspektivische Schnittansicht einer erfindungsgemäßen Bodenkonstruktion gemäß einer weiteren Ausführungsform;
- Fig. 16: eine perspektivische Ansicht eines Trägers und eines oberen Strangprofils einer erfindungsgemäßen Bodenkonstruktion gemäß noch einer weiteren Ausführungsform;
- Fig. 17: eine perspektivische Ansicht einer Bodenkonstruktion, die nicht unter die Erfindung fällt;
- Fig. 18: einen Längsschnitt durch ein Strangprofil und einen Querabschnitt eines Außenrahmens der Bodenkonstruktion von Fig. 17;
- Fig. 19: eine Querschnittsansicht des Strangprofils und eines Längsabschnitts des Außenrahmens der Bodenkonstruktion von Fig. 17;
- Fig. 20: eine Querschnittsansicht eines Längsabschnitts des Außenrahmens der Bodenkonstruktion von Fig. 17 mit einem Strangprofil gemäß einer alternativen Ausführungsform;
- Fig. 21: eine perspektivische Ansicht der Bodenkonstruktion von Fig. 20 mit Zurrmitteln;
- Fig. 22: eine Querschnittsansicht der Bodenkonstruktion von Fig. 20 mit Zurrmitteln und einem Ladegutsicherungskeil;
- Fig. 23: eine Querschnittsansicht eines Strangprofils gemäß noch einer weiteren Ausführungsform, die nicht unter die Erfindung fällt.

In Fig. 1 bis 13 ist eine erfindungsgemäße Bodenkonstruktion dargestellt, welche sich durch eine sogenannte Sandwich-Bauweise auszeichnet.

Von unten nach oben gesehen umfasst die Bodenkonstruktion eine Blechdeckschicht 10, die mit einer darauf liegenden Sperrholzdruckplatte 12 verklebt ist (Fig. 1). Alternativ kann die Deckschicht 10 auch aus einem anderen geeigneten Material gebildet sein, wie beispielsweise GFK oder CFK.

In geeigneten Abständen zueinander sind Querträger 14 aus Schichtholz auf der Sperrholzdruckplatte 12 angeordnet, die auf die Sperrholzdruckplatte 12 geklebt und/oder durch geeignete Verbindungselemente mit dieser verbunden sind (Fig. 2).

Die Querträger 14 erstrecken sich in einer Richtung quer zur Längsrichtung der Bodenkonstruktion, wobei die Längsrichtung der Bodenkonstruktion mit der Längserstreckung eines Fahrzeugs oder Containers zusammenfällt.

Auf den Querträgern 14 ist ein sich in Längsrichtung erstreckendes Strangprofil 16 angeordnet, beispielsweise ein Strangpressprofil oder ein Strangziehprofil aus Aluminium, welches mit den Querträgern 14 verklebt und zusätzlich mittels geeigneter Verbindungselemente 15 verbunden ist, beispielsweise verschraubt ist (Fig. 4).

Ein durch die Sperrholzdruckplatte 12, die Querträger 14 und das Strangprofil 16 begrenzter Zwischenraum 18 ist durch ein Schaummaterial 20 zumindest annähernd vollständig ausgefüllt (Fig. 1).

Das Strangprofil 16 setzt sich in Querrichtung gesehen aus mehreren Profilsegmenten 22 zusammen (Fig. 3 und 4). Dabei kommen mindestens zwei verschiedene Varianten von Profilsegmenten 22 vor, die sich jedoch nur geringfügig voneinander unterscheiden, wie nachfolgend näher erläutert wird.

Grundsätzlich weist jedes Profilsegment 22 eine horizontal verlaufende obere Wand 24 auf, von der sich mehrere Stege 26 vertikal nach unten erstrecken. Die Anzahl der Stege eines Profilsegments 22 kann je nach Variante des Profilssegments 22 variieren. Bei dem dargestellten Ausführungsbeispiel weist ein mittleres Profilsegment 22a beispielsweise neun Stege 26 auf, wohingegen seitliche Profilsegmente 22b jeweils nur sechs Stege 26 aufweisen.

An ihren unteren Enden gehen die Stege 26 jeweils in einen sich horizontal erstreckenden Querabschnitt 28 über, welcher entweder mittig mit dem Steg 26 ausgerichtet ist und diesem die Form eines umgedrehten T verleiht oder welcher sich unter Bildung einer L-Form nur zu einer Seite von dem Steg 26 weg erstreckt.

Benachbarte Profilsegmente 22 sind über eine labyrinthartige Fügestelle 30 miteinander verbunden. Zur Bildung der Fügestelle 30 weist das eine Profilsegment 22 einen L-förmigen Steg 26a auf, der mit einer sich vertikal erstreckenden Nut 32 versehen ist. Dementsprechend ist der äußerste Steg 26b des benachbarten Profilsegments 22 so ausgebildet, dass er in die Nut 32 des anderen Profilsegments 22 formschlüssig eingreifen kann.

Der in die Nut 32 eingreifende federartige Steg 26b ist mit einem Quervorsprung 34 versehen, welcher auf einem die Nut 32 begrenzenden Vertikalabschnitt 36 des anderen Stegs 26a aufsitzt.

Zur Erhöhung der Festigkeit des Strangprofils 16 sind die Profilsegmente 22 zusätzlich miteinander verschweißt.

Die Verschraubung des Strangprofils 16 mit den Querträgern 14 erfolgt an den Querabschnitten 28 der L-förmigen Stege 26a, welche die Fügestelle 30 benachbarter Profilsegmente 22 bilden.

Wie in Fig. 2 zu erkennen ist, weisen die seitlichen Profilsegmente 22b jeweils an der Unterseite ihres äußeren Steges 26c eine sich vertikal nach unten erstreckende Seitenwand 38 auf, welche einen oberen Bereich der seitlichen Stirnflächen 40 der Querträger 14 übergreift. Über die Seitenwände 38 ist eine zusätzliche seitliche Verschraubung 39 des Strangprofils 16 mit den Querträgern 14 vorgesehen.

Im Übrigen ist das aus den Querträgern 14 gebildete Balkengerippe seitlich durch Profilleisten 43 verschlossen, welche von unten an die Seitenwände 38 des Strangprofils 16 angrenzen.

Die Stege 26 der Profilsegmente 22 begrenzen zu dem Zwischenraum 18 hin offene Hohlbereiche 42 des Strangprofils 16, welche wie der Zwischenraum 18 mit dem Schaummaterial 20 ausgefüllt sind. Dabei sind die Hohlbereiche 42 des Strangprofils 16 begrenzende Oberflächenbereiche des Strangprofils 16 nicht glatt ausgebildet, sondern mit einer gewissen Oberflächenstruktur versehen, beispielsweise können sie längsgerillt ausgebildet sein. Durch diese Oberflächenstruktur wird erreicht, dass das Schaumaterial 20 eine intensivere Verbindung mit dem Strangprofil 16 eingeht, insbesondere besser an der oberen Wand 24 des Strangprofils 16 anhaftet und sich von dieser nicht so leicht ablösen kann. Die Haftung des Schaumaterials 20 an der Innenseite des Strangprofils 16 kann noch weiter verbessert werden, wenn die Innenseite des Strangprofils 16 mit einem geeigneten Haftvermittler versehen wird.

Wie Fig. 4 zeigt, weist jedes Profilsegment 22 eine sich in Längsrichtung erstreckende Hohlkammer 44 auf, die seitlich durch benachbarte Stege 26 sowie von oben durch die obere Wand 24 begrenzt ist. An ihrer Unterseite ist jede Hohlkammer 44 durch eine die benachbarten Stege 26 verbindende horizontale Trennwand 46 begrenzt, welche die Hohlkammer 44 von dem Hohlbereich 42 trennt und verhindert, dass Schaummaterial 20 in die Hohlkammer 44 eintreten kann.

An der Oberseite jedes Profilsegments 22 ist eine doppel-V-förmige Befestigungsnut 48 ausgebildet, welche durch einen W-förmigen Verlauf der oberen Wand 24 des Strangprofils 16 definiert ist. An der Oberseite der oberen Wand 24 sind zwei Vorsprünge 50 ausgebildet, welche die Befestigungsnut 48 von gegenüberliegenden Seiten her zumindest teilweise überragen und dadurch Hinterschneidungen bilden, welche eine Verankerung eines in die Befestigungsnut 48 eingreifenden Verankerungsmittels ermöglichen.

Von einer mittleren Erhöhung 54 des W-förmigen Abschnitts der oberen Wand 24 erstreckt sich ein Steg 26 vertikal nach unten, welcher zu wenigstens einem Steg 26 benachbart ist, der eine Hohlkammer 44 begrenzt. Bei einem mittleren Profilsegment 22a ist auf beiden Seiten der Befestigungsnut 48 jeweils eine Hohlkammer 44 angeordnet, wohingegen bei den seitlichen Profilsegmenten 22b jeweils nur auf der innenliegenden, d.h. der Seitenwand 38 abgewandten Seite der Befestigungsnut 48 eine Hohlkammer 44 vorgesehen ist.

Die Hohlkammern 44 erfüllen mehrere Funktionen. Zum einen ermöglichen sie die Durchleitung von Warmluft zur Temperierung der Bodenkonstruktion oder die Zuführung von Warmluft in einen durch die Bodenkonstruktion begrenzten Laderaum, wenn Öffnungen in der oberen Wand 24 des Strangprofils vorgesehen sind, welche den Austritt der Warmluft aus den Hohlkammern 44 in den Laderaum zulassen.

Zum anderen können aber auch größere Öffnungen 56 über den Hohlkammern 44 in der oberen Wand 24 des Strangprofils ausgebildet sein, welche eine Fixierung von Ladungssicherungsmitteln, wie beispielsweise Ladungssicherungskeilen 58, z.B. Papierrollenkeilen, oder Sperrstangen 60 ermöglichen (Fig. 5 und 6). Alternativ oder zusätzlich können diese Öffnungen 56 zur Fixierung einer an der Decke des Laderaums geführten Trennwand dienen.

Wie bereits erwähnt dienen die Befestigungsnuten 48 zur Aufnahme von Verankerungsmitteln, welche beispielsweise in Form von Verankerungsschlitten 52 ausgebildet sein können, die an ihrer Unterseite zwei in die Befestigungsnut 48 eingreifende Haken 62 aufweisen, welche die Vorsprünge 50 der Befestigungsnut 48 hintergreifen (Fig. 7).

Um eine unbeabsichtigte Verschiebung der Verankerungsschlitten 52 in Längsrichtung zu verhindern, können diese mit einem Rastmechanismus versehen sein, der eine Fixierung des Verankerungsschlittens 52 in einer gewünschten Längsposition innerhalb der Befestigungsnut 48 ermöglicht. Alternativ oder zusätzlich kann die Fixierung des Verankerungsschlittens 52 mittels eines Klemmmechanismus, d.h. also durch Reibschluss erfolgen.

Je nach Anwendung können die Verankerungsschlitten 52 mit einem Bügel 64 versehen sein, der das Einhaken eines Ladungssicherungsgurtes 66 ermöglicht (Fig. 7), oder sie können, wie in Fig. 8 dargestellt, zur Verbindung mit einer Verstrebung 68 zur Abstützung von Ladung vorgesehen sein.

Wie in den Figuren zu erkennen ist, ist die Oberseite des Strangprofils 16 mit einer Rillenstruktur 70 versehen, welche durch eine Vielzahl von gleich hohen Rippen 72 gebildet ist, die in Querrichtung zueinander beabstandet und sich in Längsrichtung erstreckend von der oberen Wand 24 nach oben ragen. Wie Fig. 9 zeigt, ist die Höhe der Rippen 72 an die Höhe der Vorsprünge 50 angepasst.

Lediglich in den äußeren Randbereichen 74 der seitlichen Profilsegmente 22b weist das Strangprofil 16 keine Rillenstruktur 70 auf. Dies ermöglicht es, seitliche Rammschutzwinkel 76 in den Randbereichen 74 so zu montieren, dass die Oberseite eines unteren, sich horizontal erstreckenden Winkelabschnitts 78 mit der Oberseite der Rippen 72 bündig verläuft.

Die Rillenstruktur 70 trägt zur Rutschhemmung und somit zur Ladungssicherung bzw. zur sicheren Begehung bei. Zur zusätzlichen Fixierung einer auf der Bodenkonstruktion gelagerten Ladung kann außerdem eine Anschlagleiste oder ein Anschlagwinkel 80 auf die Bodenkonstruktion aufgesetzt werden, welche bzw. welcher an seiner Unterseite komplementär zu der Rillenstruktur 70 ausgebildet ist, d.h. also Vertiefungen 82 aufweist, in welche die Rippen 72 eingreifen können (Fig. 10).

Um ein Verrutschen von Ladung auf der Bodenkonstruktion noch wirksamer zu verhindern, ist es ferner möglich, eine oder mehrere Antirutschmatten 84 auf das Strangprofil 16 aufzulegen, die beispielsweise aus einem Gummimaterial gebildet sind und auf ihrer Oberseite eine reibungserhöhende Oberflächenstruktur 86 aufweisen können (Fig. 11).

Dabei ist eine erste Variante von Antirutschmatte 84a vorstellbar, welche lediglich auf die Rillenstruktur 70 aufgelegt wird und ähnlich wie der Anschlagwinkel 80 an ihrer Unterseite eine zu der Rillenstruktur 70 komplementäre Oberfläche aufweist (Fig. 11b). Dagegen kann eine zweite Variante von Antirutschmatte 84b an ihrer Unterseite zwei hakenförmige Fortsätze 88 aufweisen, welche in die Befestigungsnut 48 eingeclipst werden können, um die Antirutschmatte 84b auf dem Strangprofil 16 zu fixieren (Fig. 11c). Ähnlich wie der Anschlagwinkel 80 können die Antirutschmatten 84 entweder nur auf das Strangprofil 16 aufgelegt werden bzw. im Falle der zweiten Variante mit diesem verclipst werden oder zusätzlich auch mit dem Strangprofil 16 verklebt werden.

Wie Fig. 12 zeigt, ist im Bereich eines laderaumöffnungsseitigen Stirnendes der Bodenkonstruktion ein sich in Querrichtung erstreckendes Abschlussprofil 90 an das Strangprofil 16 angeschweißt, welches die Hohlbereiche 42 und die Hohlkammern 44 abdeckt und auf einem Abschlussquerträger 14a aufliegt. Das Abschlussprofil 90 besitzt ein im Wesentlichen L-förmiges Profil mit einem auf dem Abschlussquerträger 14a aufliegenden ersten Horizontalschenkelabschnitt 92, der an seinem zum Strangprofil 16 weisenden Ende in einen Vertikalschenkelabschnitt 94 übergeht, der gewissermaßen eine Rückwand des Abschlussprofils 90 bildet, und mit einem zu dem ersten Horizontalschenkelabschnitt 92 im Wesentlichen parallel verlaufenden zweiten Horizontalschenkelabschnitt 96, der sich ausgehend von dem Vertikalschenkelabschnitt 94 von dem Strangprofil 16 weg erstreckt. Die Oberseite des zweiten Horizontalschenkelabschnitts 96 verläuft im Wesentlichen bündig mit der Oberseite der Rillenstruktur 70 des Strangprofils 16.

Das Abschlussprofil 90 bildet eine Aufnahme für einen leistenförmigen Wärmeisolationskörper 98, der im vorliegenden Ausführungsbeispiel aus einem Gummimaterial gebildet ist und auch als "Überfahrgummi" bezeichnet wird. Der Wärmeisolationskörper 98 besitzt einen im Wesentlichen rechtwinkligen Querschnitt mit einem zum Strangprofil 16 weisenden Randabschnitt, der formschlüssig zwischen den Horizontalschenkelabschnitten 92, 96 des Abschlussprofils 90 aufgenommen ist, einem erhöhten mittleren Abschnitt, dessen Oberseite einen exponierten Oberflächenbereich 124 aufweist, welcher im Wesentlichen bündig mit der Oberseite des zweiten Horizontalschenkelabschnitts 96 verläuft, und einen von dem Strangprofil 16 abgewandten Randabschnitt mit einem abgesenkten Oberflächenbereich 100.

Um den Wärmeisolationskörper 98 in dem Abschlussprofil 90 zu fixieren, sind an den Innenseiten der Horizontalschenkelabschnitte 92, 96 des Abschlussprofils 90 einander gegenüberliegende Paare von Rastvorsprüngen 102 ausgebildet, die in entsprechend vorgesehene Paare von Rastnuten 104 des Wärmeisolationskörpers 98 eingreifen.

Wie Fig. 13 zeigt, ist ein U-förmiges Schwellerprofil 106 auf das laderaumöffnungsseitige Stirnende der Bodenkonstruktion aufgesetzt. Das Schwellerprofil 106 umfasst einen die Unterseite der Bodenkonstruktion übergreifenden ersten Horizontalabschnitt 108, einen die Stirnseite abdeckenden Vertikalabschnitt 110 und einen den abgesenkten Oberflächenbereich 100 des Wärmeisolationskörpers 98 übergreifenden zweiten Horizontalabschnitt 112.

Dabei ist die Stärke des zweiten Horizontalabschnitts 112 derart an die Absenkung des abgesenkten Oberflächenbereichs 100 angepasst, dass die Oberseite des zweiten Horizontalabschnitts 112 des Schwellerprofils 106 mit der Oberseite des mittleren Abschnitts des Wärmeisolationskörpers 98 im Wesentlichen bündig verläuft. Der zweite Horizontalabschnitt 112 ist somit durch den mittleren Abschnitt des Wärmeisolationskörpers 98 von dem zweiten Horizontalschenkelabschnitt 96 des Abschlussprofils 90 getrennt. Das Schwellerprofil 106 hat folglich keinen direkten Kontakt zu dem Abschlussprofil 90, d.h. es existiert keine Wärmebrücke zwischen dem Schwellerprofil 106 und dem Strangprofil 16.

Zwischen dem Vertikalabschnitt 110 des Schwellerprofils 106 und dem Abschlussquerträger 14a der Bodenkonstruktion ist ein Metallträger 114 angeordnet, welcher zum Halten eines Drehstangenverschlusses 116 einer den Laderaum verschließenden Tür 118 dient.

Wie Fig. 13 zeigt, ragen mehrere Dichtlippen 120 an der Unterseite 122 der Tür 118 hervor, von denen bei geschlossener Tür 118 jeweils mindestens einer mit dem zweiten Horizontalschenkelabschnitt 96 des Abschlussprofils 90, mit dem exponierten Oberflächenbereich 124 des mittleren Abschnitts des Wärmeisolationskörpers 98 und mit dem zweiten Horizontalabschnitt 112 des Schwellerprofils 106 in Eingriff steht. Dabei sind die Dichtlippen 120 bevorzugt so positioniert, dass zumindest über dem exponierten Oberflächenbereich 124 des Wärmeisolationskörpers 98 eine durch zwei benachbarte Dichtlippen 120 begrenzte temperaturneutrale Zelle gebildet ist, welche einen direkten Wärmedurchgang verhindert. Auf diese Weise ist der Laderaum bei geschlossener Tür 118 optimal thermisch gegenüber der Umwelt isoliert.

Der Vertikalschenkelabschnitt 94 des Abschlussprofils 90 ist mit in den Figuren nicht gezeigten Öffnungen versehen, welche mit den Hohlkammern 44 des Strangprofils 16 ausgerichtet sind und somit einen stirnseitigen Zugang zu diesen erlauben. Entsprechend sind in dem Wärmeisolationskörper 98 nicht gezeigte Kanäle ausgebildet, welche sich zu den Öffnungen in dem Abschlussprofil 90 und somit zu den Hohlkammern 44 des Strangprofils 16 hin öffnen.

Das in dem Wärmeisolationskörper 98 ausgebildete Kanalsystem ist über eine Zugangsöffnung 126 von außen her zugänglich, die an einer dem Strangprofil 16 abgewandten Vorderseite des Wärmeisolationskörpers 98 vorgesehen ist, wie in Fig. 11 gezeigt ist. An die Zugangsöffnung 126 kann sich ein nicht dargestelltes Rohrsystem anschließen, welches nach unten durch den unteren Horizontalabschnitt 108 des Schwellerprofils 106 hindurchgeführt ist.

Eine an einer Seitenfläche des Wärmeisolationskörpers 98 vorgesehene Öffnung 128 ist eine Folge des Fertigungsverfahrens und wird mit einem Stopfen verschlossen.

Über die Zugangsöffnung 126 und das in dem Wärmeisolationskörper 98 ausgebildete Kanalsystem ist es möglich, Warmluft in die Hohlkammer 44 einzuleiten, um die Bodenkonstruktion nach Art einer Fußbodenheizung zu beheizen. Wie bereits erwähnt, ist es auch möglich, die Warmluft direkt in den Laderaum einzuleiten, wenn entsprechende Öffnungen in der oberen Wand 24 des Strangprofils 16 vorgesehen sind, durch welche die Warmluft aus den Hohlkammern 44 in den Laderaum austreten kann.

Umgekehrt kann das Kanalsystem in dem Wärmeisolationskörper 98 auch dazu verwendet werden, Feuchtigkeit aus den Hohlkammer 44 abzuleiten, beispielsweise wenn nach einer Nassreinigung des Laderaumbodens Feuchtigkeit durch die Warmluftausströmöffnungen oder durch andere Fixier-oder Befestigungsöffnungen in die Hohlkammer 44 eingedrungen ist. Es versteht sich von selbst, dass die Zugangsöffnung 126 je nach Bedarf durch ein geeignetes Verschlussmittel verschlossen sein kann. Der Zugang zu der Zugangsöffnung 126 kann auch mittels eines Ventils gesteuert werden.

Zur Herstellung der Bodenkonstruktion wird zunächst die Sperrholzdruckplatte 12 mit der Blechdeckschicht 10 verklebt. Anschließend werden die Querträger 14 mit der Sperrholzdruckplatte 12 verbunden, beispielsweise verklebt. Dann werden die Profilsegmente 22 entweder von der Seite her oder von der Mitte aus beginnend auf die Querträger 14 aufgelegt und mit den Querträgern 14 verklebt und verschraubt. Zusätzlich werden die einzelnen Profilsegmente 22 miteinander verschweißt. Das aus den Querträgern 14 gebildete Balkengerippe wird außerdem durch die Profilleisten 43 seitlich verschlossen. Danach wird das Schaummaterial 20 an mehreren Stellen in die durch die Sperrholzdruckplatte 12, die Querträger 14, das Strangprofil 16 und die Profilleisten 43 begrenzten Zwischenräume 18 so injiziert, dass das Schaummaterial 20 die Zwischenräume 18 und die Hohlbereiche 42 des Strangprofils 16 zumindest annähernd vollständig ausfüllt.

Bei dem Strangprofil 16 gemäß der voranstehend beschriebenen Ausführungsform sind die seitlichen Profilsegmente 22b im Prinzip wie die übrigen Profilsegmente 22a ausgebildet mit dem Unterschied, dass sie jeweils eine sich nach unten erstreckende Seitenwand 38 aufweisen, welche die Querträger 14 seitlich umgreift.

Alternativ können die seitlichen Profilsegmente 22b, wie in Fig. 14 gezeigt, zweistückig ausgebildet sein und zum einen ein seitliches Abschlussprofil 130, das einen nach innen offenen C-förmigen Profilabschnitt 132 aufweist, von dem sich die Seitenwand 38 nach unten erstreckt, und zum anderen einen auf den Querträgern 14 aufliegenden Segmentabschnitt 134 umfassen. Der Segmentabschnitt 134 ist dabei im Prinzip wie die übrigen Profilsegmente 22a ausgebildet mit dem Unterschied, dass er einen freien horizontalen Wandabschnitt 136 aufweist, der den C-förmigen Profilabschnitt 132 des seitlichen Abschlussprofils 130 überragt und mit diesem fest verbunden wird, z.B. mittels Verkleben, Schweißen, Vernieten oder Verschrauben.

Die zweiteilige Ausbildung der seitlichen Profilsegmente 22b ermöglicht den Ausgleich von Toleranzen in der Breite der einzelnen Profilsegmente 22, die zu einer Gesamtbreite des Strangprofils 16 führen könnten, bei der die vertikalen Seitenwände 38 der seitlichen ProfilSegmente 22b nicht mehr an den Trägern 14 anliegen würden. Zu diesem Zweck werden beim Zusammenbau der Bodenkonstruktion zunächst die seitlichen Abschlussprofile 130 an den Querträgern 14 angebracht und anschließend die auf den Querträgern 14 aufliegenden Segmentabschnitte 134 mit den jeweils benachbarten mittleren Profilsegmenten 22a und den seitlichen Abschlussprofilen 130 verbunden.

Bei den Bodenkonstruktionen gemäß den voranstehenden Ausführungsformen ist jeweils nur ein Strangprofil 16 vorgesehen, nämlich dasjenige, das die obere Decklage der Bodenkonstruktion bildet. Fig. 15 zeigt eine alternative Bodenkonstruktion, bei welcher sowohl die obere Decklage als auch die untere Decklage durch ein Strangprofil 16 gebildet ist. Das obere Strangprofil 16a ist dabei von der voranstehend beschrieben Art.

Das untere Strangprofil 16b kann grundsätzlich identisch zu dem oberen Strangprofil 16a ausgebildet sein. Da an der Unterseite der Bodenkonstruktion normalerweise aber keine Hohlkammern, Befestigungsnuten oder Montageöffnungen, etc. benötigt werden, wird für die Unterseite der Bodenkonstruktion eine einfachere Variante von Strangprofil 16b bevorzugt, welche, wie in Fig. 15 gezeigt ist, eine im Wesentlichen glatte untere Wand 24b aufweist, von der sich Stege 26 nach oben in Richtung der Querträger 14 erstrecken, an deren Enden Querabschnitte 28 vorgesehen sind. Auch das untere Strangprofil 16b setzt sich aus Profilsegmenten 22 zusammen, die mittels Fügestellen 30 der bereits beschriebenen Art miteinander verbunden werden.

Die sich nach unten erstreckende Seitenwand 38a des seitlichen Profilsegments 22b des oberen Strangprofils 16a und die sich oben erstreckende Seitenwand 38b des seitlichen Profilsegments 22b des unteren Strangprofils 16b weisen an einander zugewandten Stirnflächen jeweils eine Führungsnut 137 auf, in welche eine Abschlussleiste 138 eingefügt, z.B. eingeclipst, werden kann, um das Innere der Bodenkonstruktion für den Ausschäumvorgang abzuschließen und/oder eine Klebefläche für die Montage einer Seitenwand zu schaffen. Die Abschlussleiste 138 ist vorzugsweise aus einem schlecht Wärme leitenden Material gebildet, um eine thermische Trennung zwischen dem oberen und unteren Strangprofil 16a, 16b zu schaffen und die Wärmeisolationseigenschaften der Bodenkonstruktion insgesamt noch weiter zu verbessern.

Einige der Profilsegmente 22 des unteren Strangprofils 16b können einen vergrößerten Abstand zwischen zwei benachbarten Stegen 26 aufweisen (Fig. 15a), der den Einsatz einer massiven Aluminiumeinlage 139 ermöglicht, in die ein Gewinde geschnitten werden kann, damit die Bodenkonstruktion an einen Längsträger 140 gepratzt werden kann. Eine ansonsten im Querträger 14 der Bodenkonstruktion vorzusehende Aluminiumeinlage kann somit entfallen, d.h. alle Querträger 14 können einheitlich ausgebildet werden.

Bei der in Fig. 15 dargestellten Ausführungsform liegt das untere Strangprofil 16b mit den Querabschnitten 28 seiner Stege 26 an der Unterseite der Querträger 14 an, ähnlich wie das obere Strangprofil 16a mit den Querabschnitten 28 seiner Stege 26 auf der Oberseite der Querträger 14 aufsitzt.

Alternativ können an der Unterseite der Querträger 14 aber auch Führungen 142, z.B. in Form von schlitzförmigen Aufnahmen, für die Stege 26 des unteren Strangprofils 16b ausgebildet sein, welche es erlauben, die Querträger 14 zur Verbindung mit dem unteren Strangprofil 16b auf dessen Stege 26 aufzuschieben (Fig. 16). Um eine möglichst sichere und spielfreie Verbindung zwischen Querträger 14 und Strangprofil 16b herzustellen, ist das Profil der Führungen 142 an das Profil der Stege 26 angepasst, d.h. einige Führungen 142 weisen ein T-förmiges Profil und andere Führungen 142 ein Profil in Form eines umgedrehten L auf. Um die Schiebewege für die Querträger 14 zu minimieren, können die Stege 26 des unteren Strangprofils 16b zum Eintauchen der Querträger 14 bereichsweise ausgeklinkt sein.

In Fig. 17 bis 22 ist eine nicht erfindungsgemäße Bodenkonstruktion dargestellt, welche zumindest keine wesentlichen wärmeisolierenden Eigenschaften aufweist, sich dafür aber durch einen besonders einfachen Aufbau auszeichnet und beispielsweise in LKW-Anhängern oder Trailern zum Einsatz kommen kann.

Die Bodenkonstruktion umfasst einen Leiterrahmen 144, welcher einen Außenrahmen 146 und mehrere nicht gezeigte Querträger aufweist. Der Außenrahmen 146 setzt sich aus zwei Querprofilen 148 zusammen, die durch zwei Längsprofile 150 miteinander verbunden sind.

Auf den Leiterrahmen 144 ist ein eine Bodenplatte bildendes Strangprofil 16 montiert, welches nach unten offene Hohlbereiche 42 aufweist. Das Strangprofil 16 ist ähnlich wie das Strangprofil 16 der oberen Decklage der voranstehend beschriebenen wärmeisolierenden Bodenkonstruktion ausgebildet, d.h. es setzt sich aus mehreren Profilsegmenten 22 zusammen, die mittels voranstehend bereits beschriebener Fügestellen 30 miteinander verbunden sind. Einige der Profilsegmente 22 können mit den bereits voranstehend beschriebenen Profilsegmenten 22 identisch sein, insbesondere mit den mittleren Profilsegmenten 22a.

Zusätzlich kann das Strangprofil 16 der Fig. 17 bis 22 Profilsegmente 22c aufweisen, in denen Führungsmulden 152 zur Führung der Rollen eines Tragrollers oder Hubwagens ausgebildet sind (Fig. 20). Die Tiefe der Führungsmulden 152 kann grundsätzlich beliebig gewählt sein, solange sie eine Führungseigenschaft gewährleistet. Wandabschnitte des Strangprofils 16, welche die Böden 154 der Führungsmulden 152 definieren, sollten aber möglichst nicht tiefer liegen als die Querabschnitte 28 der Stege 26 des Strangprofils 16, um ein gleichmäßiges Anliegen des Strangprofils 16 an den Querträgern 14 über die gesamte Breite des Strangprofils 16 sicherzustellen.

Auf beiden Seiten jeder Führungsmulde 152 sind Hohlkammern 44 in dem Strangprofil 16 ausgebildet, deren Boden Bohrungen, die in der oberen Wand 24 des Strangprofils vorgesehen sein können, vor Spritzwasser von unten schützt. Derartige Bohrungen können wie bereits erwähnt zur Befestigung eines Ladungssicherungselements, z.B. eines Keils 58 (Fig. 22), verwendet werden.

Wie Fig. 18 und 19 zeigen, kann die Höhe des Strangprofils 16 so gewählt sein, dass die Oberseite des Strangprofils 16 im Wesentlichen bündig mit den Oberseiten der Querprofile 148 und Längsprofile 150 des Außenrahmens 146 des Leiterrahmens 144 abschließt.

In Fig. 20 bis 22 ist ein alternatives Strangprofil 16 dargestellt, welches nicht nur eine im Vergleich zu den voranstehend beschriebenen Strangprofilen 16 größere Höhe besitzt, sondern außerdem über ein speziell ausgebildetes seitliches Profilsegment 22b verfügt. Konkret weist dieses seitliche Profilsegment 22b einen sich seitlich nach außen erstreckenden Abschnitt 156 auf, welcher einen oberen Bereich des zugeordneten Längsprofils 150 des Außenrahmens 146 zumindest teilweise überragt.

An dem äußeren Ende des sich seitlich nach außen erstreckenden Abschnitts 156 ist ein C-förmiger Profilabschnitt 158 ausgebildet, welcher einen oberen Schenkel 160 und einen unteren Schenkel 162 aufweist, der in eine in dem Längsprofils 150 vorgesehene Vertiefung 164 eingreift.

Der C-förmige Profilabschnitt 158 ermöglicht es, Ladungssicherungselemente, wie z.B. Zurrhaken 166, seitlich und in Längsrichtung stufenlos verschiebbar an dem Strangprofil 16 einzuhängen. An den Zurrhaken 166 können je nach Bedarf und in geeigneter Weise Spanngurte oder dergleichen befestigt werden.

Bei den im Zusammenhang mit Fig. 17 bis 22 beschriebenen nicht erfindungsgemäßen Ausführungsformen wurde davon ausgegangen, dass das Strangprofil 16 auf quer dazu verlaufende Querträger 14 montiert ist, z.B. geklebt, geschraubt, genietet (auch im Stanznietverfahren) oder geclincht ist. Fig. 23 zeigt eine nicht erfindungsgemäß Ausführungsform, bei welcher das Strangprofil 16 auf T-förmigen Längsträgem 168 gelagert ist, die sich in Längsrichtung des Strangprofils 16 erstrecken. Das Strangprofil 16 weist zu diesem Zweck Bereiche auf, in denen jeweils zwei benachbarte Stege 26 soweit zueinander beabstandet sind, dass sie einen Querabschnitt 170 des Längsträgers 168 zwischen sich aufnehmen können und die obere Wand 24 des Strangprofils 16 auf diesem aufliegen kann.

### Bezugszeichenliste

- 10: Blechdeckschicht
- 12: Sperrholzdruckplatten
- 14: Querträger
- 14a: Abschlussquerträger
- 15: Verbindungselement
- 16: Strangprofil
- 18: Zwischenraum
- 20: Schaummaterial
- 22: Profilsegment
- 24: obere Wand
- 26: Steg
- 28: Querabschnitt
- 30: Fügestelle
- 32: Nut
- 34: Quervorsprung
- 36: Vertikalabschnitt
- 38: Seitenwand
- 39: Verschraubung
- 40: Stirnfläche
- 42: Hohlbereich
- 43: Profilleiste
- 44: Hohlkammer
- 46: Trennwand
- 48: Befestigungsnut
- 50: Vorsprung
- 52: Verankerungsschlitten
- 54: Erhöhung
- 56: Öffnung
- 58: Keil
- 60: Sperrstange
- 62: Haken
- 64: Bügel
- 66: Ladungssicherungsgurt
- 68: Verstrebung
- 70: Rillenstruktur
- 72: Rippe
- 74: Randbereich
- 76: Rammschutzwinkel
- 78: Winkelabschnitt
- 80: Anschlagwinkel
- 82: Vertiefung
- 84: Antirutschmatte
- 86: Oberflächenstruktur
- 88: Fortsatz
- 90: Abschlussprofil
- 92: Horizontalschenkelabschnitt
- 94: Vertikalschenkelabschnitt
- 96: Horizontalschenkelabschnitt
- 98: Wärmeisolationskörper
- 100: abgesenkter Oberflächenbereich
- 102: Rastvorsprung
- 104: Rastnut
- 106: Schwellerprofil
- 108: Horizontalabschnitt
- 110: Vertikalabschnitt
- 112: Horizontalabschnitt
- 114: Metallträger
- 116: Drehstangenverschluss
- 118: Tür
- 120: Dichtlippe
- 122: Unterseite
- 124: Oberflächenbereich
- 126: Zugangsöffnung
- 128: Öffnung
- 130: Abschlussprofil
- 132: Profilabschnitt
- 134: Segmentabschnitt
- 136: Wandabschnitt
- 137: Führungsnut
- 138: Abschlussleiste
- 139: Aluminiumeinlage
- 140: Längsträger
- 142: Führung
- 144: Leiterrahmen
- 146: Außenrahmen
- 148: Querprofil
- 150: Längsprofil
- 152: Führungsmulde
- 154: Boden
- 156: Abschnitt
- 158: Profilabschnitt
- 160: Schenkel
- 162: Schenkel
- 164: Vertiefung
- 166: Zurrhaken
- 168: Längsträger
- 170: Querabschnitt

## Patentansprüche

1. Wärmeisolierende Bodenkonstruktion für ein Fahrzeug, einen Container oder dergleichen, mit
einer unteren Decklage,
einer dazu beabstandeten oberen Decklage, und
mehreren zwischen der unteren und oberen Decklage angeordneten Trägern (14), welche zusammen mit den Decklagen einen Zwischenraum (18) begrenzen,
wobei die obere Decklage ein Strangprofil (16) umfasst und die Träger (14) quer zu einer Längserstreckung des Strangprofils (16) verlaufen, welche mit der Längserstreckung des Fahrzeugs oder Containers zusammenfällt, in dem die Bodenkonstruktion eingesetzt wird,
**dadurch gekennzeichnet, dass**
das Strangprofil (16) zum Zwischenraum (18) hin offene Hohlbereiche (42) aufweist und der Zwischenraum (18) und die Hohlbereiche (42) des Strangprofils (16) zumindest annähernd vollständig durch ein Schaummaterial (20) ausgefüllt sind.

2. Bodenkonstruktion nach Anspruch 1,
**dadurch gekennzeichnet, dass**
die untere Decklage ein Strangprofil (16) umfasst, welches zum Zwischenraum (18) hin offene Hohlbereiche (42) aufweist.

3. Bodenkonstruktion nach Anspruch 1 oder 2,
**dadurch gekennzeichnet, dass**
die Hohlbereiche (42) des oder jedes Strangprofils (16) durch Stege (26) definiert sind, die sich von einer äußeren Wand (24) des Strangprofils (16) vertikal nach innen in Richtung der Träger (14) erstrecken und an ihren inneren Enden Querabschnitte (28) aufweisen.

4. Bodenkonstruktion nach einem der vorherigen Ansprüche,
**dadurch gekennzeichnet, dass**
das oder jedes Strangprofil (16) aus mehreren nebeneinander angeordneten Profilsegmenten (22) zusammengesetzt ist,
insbesondere wobei
benachbarte Profilsegmente (22) miteinander verschweißt sind.

5. Bodenkonstruktion nach Anspruch 4,
**dadurch gekennzeichnet, dass**
benachbarte Profilsegmente (22) über eine labyrinthartige Fügestelle (30) miteinander verbunden sind,
insbesondere wobei
die Fügestelle (30) eine an einem Steg (26a) des einen Profilsegments (22) ausgebildete nutartige Vertiefung (32) und einen formschlüssig in die Vertiefung (32) eingreifenden federartigen Steg (26b) des anderen Profilsegments (22) umfasst.

6. Bodenkonstruktion nach einem der vorstehenden Ansprüche,
**dadurch gekennzeichnet, dass**
das oder jedes Strangprofil (16), insbesondere im Bereich der Fügestelle (30), mit den Trägern (14) verbunden, bevorzugt verschraubt und/oder verklebt, ist, und/oder
die Träger (14), insbesondere an ihrer Unterseite, sich in Längsrichtung des Strangprofils erstreckende, Führungen (142) für Stege (26) des Strangprofils (16) der unteren Decklage aufweisen, wobei das Profil der Führungen (142) bevorzugt an das Profil der Stege angepasst ist.

7. Bodenkonstruktion nach einem der vorstehenden Ansprüche,
**dadurch gekennzeichnet, dass**
wenigstens eine Befestigungsnut (48) an der Oberseite des Strangprofils (16) der oberen Decklage ausgebildet ist, welche sich insbesondere in Längsrichtung des Strangprofils (16) erstreckt, insbesondere wobei
die Befestigungsnut (48) einen doppel-V-förmigen Querschnitt aufweist, welcher insbesondere durch einen W-förmigen Wandabschnitt des Strangprofils (16) und serifenartige Vorsprünge (50) definiert ist.

8. Bodenkonstruktion nach einem der vorstehenden Ansprüche,
**dadurch gekennzeichnet, dass**
wenigstens eine Führungsmulde (152) an einer Oberseite des Strangprofils (16) der oberen Decklage ausgebildet ist, welche sich insbesondere in Längsrichtung des Strangprofils (16) erstreckt.

9. Bodenkonstruktion nach einem der vorstehenden Ansprüche,
**dadurch gekennzeichnet, dass**
eine Rillenstruktur (70) an einer Oberseite des Strangprofils (16) der oberen Decklage ausgebildet ist, welche sich insbesondere in Längsrichtung des Strangprofils (16) erstreckt,
insbesondere wobei
die Höhe der Rillenstruktur (70) an die Stärke eines horizontalen Schenkels (78) eines Abschlusswinkels (76) angepasst ist und ein seitlicher Randbereich (74) des Strangprofils (16) frei von Rillenstruktur (70) ist, so dass die Oberseite des horizontalen Schenkels (78) des in dem Randbereich (74) auf das Strangprofil (16) aufgesetzten Abschlusswinkels (76) bündig mit der Oberseite der Rillenstruktur (70) abschließt.

10. Bodenkonstruktion nach einem der vorstehenden Ansprüche,
**dadurch gekennzeichnet, dass**
das oder jedes Strangprofil (16) wenigstens eine gegenüber dem Zwischenraum (18) abgeschlossene Hohlkammer (44) aufweist, welche insbesondere durch zwei benachbarte Stege (26) begrenzt ist.

11. Bodenkonstruktion nach einem der vorstehenden Ansprüche,
**dadurch gekennzeichnet, dass**
ein ladeöffnungsseitiges Stirnende des Strangprofils (16) der oberen Decklage durch ein Abschlussprofil (90) verschlossen ist, welches eine Aufnahme für einen Wärmeisolationskörper (98) bildet, der insbesondere ein elastisch verformbares Material aufweist, insbesondere wobei
eine an das Strangprofil (16) angrenzende Rückwand (94) des Abschlussprofils (90) mit einer Öffnung versehen ist, die mit einer Hohlkammer (44) des Strangprofils (16) ausgerichtet ist, insbesondere wobei
wenigstens ein Kanal in dem Wärmeisolationskörper (98) ausgebildet ist, welcher über die Öffnung in der Rückwand (94) des Abschlussprofils (90) mit dem Hohlraum (44) des Strangprofils (16) kommuniziert.

12. Laderaumboden für ein Fahrzeug, einen Container oder dergleichen, mit einer wärmeisolierenden Bodenkonstruktion nach einem der vorherigen Ansprüche und einem im Bereich einer Laderaumöffnung stirnseitig an die Bodenkonstruktion angesetzten U-förmigen Schwellerprofil (106), welches einen oberen Randbereich der Bodenkonstruktion übergreift, ohne mit dem Strangprofil (16) der oberen Decklage oder einem gegebenenfalls vorhandenen Abschlussprofil (90) in Kontakt zu stehen.

13. Laderaumboden nach Anspruch 12,
**dadurch gekennzeichnet, dass**
ein oberer Schenkel (112) des Schwellerprofils (106) auf einem Randbereich eines Wärmeisolationskörpers (98) aufliegt, welcher soweit abgesenkt ist, dass die Oberseite des Schwellerprofils im Wesentlichen bündig mit der Oberseite (124) eines nicht abgesenkten Bereichs des Wärmeisolationskörpers (98) und insbesondere auch mit der Oberseite des Strangprofils (16) abschließt.

14. Verfahren zur Herstellung einer wärmeisolierenden Bodenkonstruktion nach einem der Ansprüche 1 bis 11, bei dem
auf einer unteren Decklage mehrere Träger (14) und auf den Trägern (14) eine oberen Decklage so angeordnet werden, dass die Decklagen zusammen mit den Trägern (14) einen Zwischenraum (18) begrenzen, wobei die obere Decklage ein Strangprofil (16) umfasst, welches zum Zwischenraum (18) hin offene Hohlbereiche (42) aufweist, und die Träger (14) quer zu einer Längserstreckung des Strangprofils (16) verlaufend angeordnet werden, wobei die Längserstreckung des Strangprofils (16) mit der Längserstreckung eines Fahrzeugs oder Containers zusammenfällt, in dem die Bodenkonstruktion eingesetzt wird, und
der Zwischenraum (18) und die Hohlbereiche (42) des Strangprofils (16) zumindest annähernd vollständig durch ein Schaummaterial (20) ausgefüllt werden.

## Claims

1. A heat-insulating floor structure for a vehicle, a container or the like, comprising
a lower top layer;
an upper top layer spaced apart therefrom; and
a plurality of beams (14) which are arranged between the lower and upper top layers and which bound an intermediate space (18) together with the top layers,
wherein the upper top layer comprises an extruded section (16) and the beams (14) extend transversely to a longitudinal extent of the extruded section (16), with said longitudinal extent coinciding with the longitudinal extent of the vehicle or container in which the floor structure is used,
**characterized in that**
the extruded section (16) has hollow spaces (42) open towards the intermediate space (18) and the intermediate space (18) and the hollow spaces (42) of the extruded section (16) are at least approximately completely filled with a foam material (20).

2. A floor structure in accordance with claim 1,
**characterized in that**
the lower top layer comprises an extruded section (16) which has hollow regions (42) open towards the intermediate space (18).

3. A floor structure in accordance with claim 1 or claim 2,
**characterized in that**
the hollow regions (42) of the or each extruded section (16) are defied by webs (26) which extend from an outer wall (24) of the extruded section (16) vertically inwardly in the direction of the beams (14) and have transverse sections (28) at their inner ends.

4. A floor structure in accordance with any one of the preceding claims,
**characterized in that**
the or each extruded section (16) is composed of a plurality of section segments (22) arranged next to one another,
in particular with
adjacent section segments (22) being welded to one another.

5. A floor structure in accordance with claim 4,
**characterized in that**
adjacent section segments (22) are connected to one another via a labyrinth-like joining point (30),
in particular with
the joining point (30) comprising a groove-like recess (32) formed at a web (26a) of the one section segment (22) and a spring-like web (26b) of the other section segment (22) engaging into the recess (32) in a shape-matched manner.

6. A floor structure in accordance with any one of the preceding claims,
**characterized in that**
the or each extruded section (16) is connected, preferably screwed and/or adhesively bonded, to the beams (14), in particular in the region of the joining point (30); and/or
**in that** the beams (14) have, in particular at their lower sides, guides (142) for webs (26) of the extruded section (16) of the lower top layer, said guides extending in the longitudinal direction of the extruded section, with the profile of the guides (142) preferably being matched to the profile of the webs.

7. A floor structure in accordance with any one of the preceding claims,
**characterized in that**
at least one fastening groove (48) is formed at the upper side of the extruded section (16) of the upper top layer which in particular extends in the longitudinal direction of the extruded section (16), in particular with
the fastening groove (48) having a double V-shaped cross-section which is in particular defined by a W-shaped wall section of the extruded section (16) and serif-like projections (50).

8. A floor structure in accordance with any one of the preceding claims,
**characterized in that**
at least one guide depression (152) is formed at an upper side of the extruded section (16) of the upper top layer which in particular extends in the longitudinal direction of the extruded section (16).

9. A floor structure in accordance with any one of the preceding claims,
**characterized in that**
a groove structure (70) is formed at an upper side of the extruded section (16) of the upper top layer which in particular extends in the longitudinal direction of the extruded section (16),
in particular with
the height of the groove structure (70) being adapted to the thickness of a horizontal limb (78) of an end bracket (76) and with a marginal side region (74) of the extruded section (16) being free of groove structures (70) so that the upper side of the horizontal limb (78) of the end bracket (76) placed onto the extruded section (16) in the marginal region (74) terminates flush with the upper side of the groove structure (70).

10. A floor structure in accordance with any one of the preceding claims,
**characterized in that**
the or each extruded section (16) has at least one hollow chamber (44) which is closed with respect to the intermediate space (18) and which is in particular bounded by two adjacent webs (26).

11. A floor structure in accordance with any one of the preceding claims,
**characterized in that**
a front end of the extruded section (16) of the upper top layer at the loading opening side is closed by an end section (90) which forms a receiver for a heat-insulation body (98) which in particular has an elastically deformable material,
in particular with
a rear wall (94) of the end section (90) adjacent to the extruded section (16) being provided with an opening which is aligned with a hollow chamber (44) of the extruded section (16);
in particular with
at least one passage being formed in the heat-insulation body (98) which is in communication with the hollow space (44) of the extruded section (16) via the opening in the rear wall (94) of the end section (90).

12. A loading space floor for a vehicle, a container or the like, having a heat-insulating floor structure in accordance with any one of the preceding claims and having a U-shaped sill section (106) which engages at the floor structure in the region of a loading space opening at the front side and which engages over an upper marginal region of the floor structure without being in contact with the extruded section (16) of the upper top layer or with an end section (90) which may be optionally present.

13. A loading space floor in accordance with claim 12,
**characterized in that**
an upper limb (112) of the sill section (106) lies on a marginal region of a heat-insulation body (98) which is lowered so much that the upper side of the sill section ends substantially flush with the upper side (124) of a non-lowered region of the heat-insulation body (98) and in particular also substantially flush with the upper side of the extruded section (16).

14. A method of manufacturing a heat-insulating floor structure in accordance with any one of the claims 1 to 11, in which
a plurality of beams (14) are arranged on a lower top layer and an upper top layer is arranged on the beams (14) such that the top layers bound an intermediate space (18) together with the beams (14), wherein the upper top layer comprises an extruded section (16) which has hollow spaces (42) open towards the intermediate space (18), and wherein the beams (14) are arranged extending transversely to a longitudinal extent of the extruded section (16), wherein the longitudinal extent of the extruded section (16) coincides with the longitudinal extent of the vehicle or container in which the floor structure is used; and
the intermediate space (18) and the hollow regions (42) of the extruded section (16) are at least approximately completely filled with a foam material (20).

## Revendications

1. Structure de plancher à isolation thermique pour un véhicule automobile, un container ou similaire, comprenant
une couche de recouvrement inférieure,
une couche de recouvrement supérieure à distance de celle-ci, et plusieurs supports (14) agencés entre la couche de recouvrement inférieure et la couche de recouvrement supérieure, qui délimitent conjointement avec les couches recouvrement un espace intermédiaire (18),
dans laquelle la couche de recouvrement supérieure inclut un profilé extrudé (16) et les supports s'étendent transversalement à une extension longitudinale du profilé extrudé (16), laquelle coïncide avec l'extension longitudinale du véhicule ou du container dans lequel la structure de plancher est mise en place,
**caractérisée en ce que**
le profilé extrudé (16) comprend des zones creuses (42) ouvertes vers l'espace intermédiaire (18), et l'espace intermédiaire (18) et les zones creuses (42) du profilé extrudé (16) sont remplis au moins approximativement entièrement par un matériau en mousse (20).

2. Structure de plancher selon la revendication 1,
**caractérisée en ce que** la couche de recouvrement inférieure inclut un profilé extrudé (16), lequel comprend des zones creuses (42) ouvertes vers l'espace intermédiaire (18).

3. Structure de plancher selon la revendication 1 ou 2,
**caractérisée en ce que** les zones creuses (42) du profilé extrudé ou de chaque profilé extrudé (16) sont définies par des barrettes (26) qui s'étendent depuis une paroi extérieure (24) du profilé extrudé (16) verticalement vers le bas en direction des supports (14) et comprennent des portions transversales (28) à leurs extrémités intérieures.

4. Structure de plancher selon l'une des revendications précédentes, **caractérisée en ce que**
le profilé extrudé ou chaque profilé extrudé (16) est composé de plusieurs segments de profilés (22) agencés les uns à côté des autres,
en particulier dans laquelle des segments de profilés voisins (22) sont soudés les uns avec les autres.

5. Structure de plancher selon la revendication 4,
**caractérisée en ce que** des segments de profilés voisins (22) sont reliés les uns aux autres via un emplacement de jonction (30) semblable à un labyrinthe,
en particulier dans laquelle l'emplacement de jonction (30) inclut un renfoncement (32) semblable à une gorge ménagée sur une barrette (26a) de l'un des segments de profilés (22), et une barrette (26b), semblable à une languette, de l'autre segment de profilé (22), qui s'engage par coopération de formes dans le renfoncement (32).

6. Structure de plancher selon l'une des revendications précédentes,
**caractérisée en ce que** le profilé extrudé ou chaque profilé extrudé (16) est relié avec les supports (14), en particulier dans la région de l'emplacement de jonction (30), de préférence par vissage et/ou par collage, et/ou
les supports (14) comportent, en particulier à leur face inférieure, des guidages (142) s'étendant en direction longitudinale du profilé extrudé, pour des barrettes (26) du profilé extrudé (16) de la couche de recouvrement inférieure, et le profil des guidages (142) est de préférence adapté au profil des barrettes.

7. Structure de plancher selon l'une des revendications précédentes,
**caractérisée en ce qu'**au moins une gorge de fixation (48) est ménagée à la face supérieure du profilé extrudé (16) de la couche de recouvrement supérieure, qui s'étend en particulier en direction longitudinale du profilé extrudé (16),
en particulier **en ce que**
la gorge de fixation (48) présente une section transversale en forme de double-V, qui est en particulier définie par un tronçon de paroi en forme de W du profilé extrudé (16), et des saillies (50) analogues à des sérifs.

8. Structure de plancher selon l'une des revendications précédentes,
**caractérisée en ce qu'**au moins une goulotte de guidage (152) est réalisée sur une face supérieure du profilé extrudé (16) de la couche de recouvrement supérieure, qui s'étend en particulier en direction longitudinale du profilé extrudé (16).

9. Structure de plancher selon l'une des revendications précédentes,
**caractérisée en ce qu'**une structure en rainure (70) est réalisée sur une face supérieure du profilé extrudé (16) de la couche de recouvrement supérieure, qui s'étend en particulier en direction longitudinale du profilé extrudé (16),
en particulier dans laquelle
la hauteur de la structure en rainure (70) est adaptée à l'épaisseur d'une branche horizontale (78) d'un coude de terminaison (76), et une zone de bordure latérale (74) du profilé extrudé (16) est dépourvue de structure en rainure (70), de sorte que la face supérieure de la branche horizontale (78) du coude de terminaison (76) posée sur le profilé extrudé (16) dans la zone de bordure (74), se raccorde en affleurement avec la face supérieure de la structure en rainure (70).

10. Structure de plancher selon l'une des revendications précédentes,
**caractérisée en ce que** le profilé extrudé ou chaque profilé extrudé (16) comprend au moins une chambre creuse (44) enfermée par rapport à l'espace intermédiaire (18), chambre qui est en particulier délimitée par deux barrettes voisines (26).

11. Structure de plancher selon l'une des revendications précédentes,
**caractérisé en ce que**
une extrémité frontale, côté ouverture de chargement, du profilé extrudé (16) de la couche de recouvrement supérieur est refermée par un profilé de terminaison (90), qui forme une réception pour un corps d'isolation thermique (98), qui comprend en particulier un matériau élastiquement déformable,
en particulier dans laquelle
une paroi postérieure (94), adjacente au profilé extrudé (16), du profilé de terminaison (90) est pourvue d'une ouverture qui est orientée avec une chambre creuse (44) du profilé extrudé (16),
en particulier dans laquelle
au moins un canal est réalisé dans le corps d'isolation thermique (98), canal qui communique avec la chambre creuse (44) du profilé extrudé (16) via l'ouverture dans la paroi postérieure (94) du profilé de terminaison (90).

12. Plancher de compartiment de chargement pour un véhicule automobile, un container ou similaire, avec une structure de plancher à isolation thermique selon l'une des revendications précédentes, et un profilé de seuil (106) en forme de U rapporté dans la zone d'une ouverture du compartiment de chargement sur le côté frontal à la structure de plancher, profilé qui coiffe une zone de bordure supérieure de la structure de plancher, sans être en contact avec le profilé extrudé (16) de la couche de recouvrement supérieure ou un profilé de terminaison (90) éventuellement présent.

13. Plancher de compartiment de chargement selon la revendication 12,
**caractérisé en ce que**
une branche supérieure (112) du profilé de seuil (106) repose sur une zone de bordure d'un corps d'isolation thermique (98), lequel est abaissé aussi loin que la face supérieure du profilé de seuil se termine sensiblement en affleurement avec la face supérieure (124) d'une zone non surbaissée du corps d'isolation thermique (98) et en particulier également avec la face supérieure du profilé extrudé (16).

14. Procédé pour la fabrication d'une structure de plancher à isolation thermique selon l'une des revendications 1 à 11, dans lequel
plusieurs supports (14) sont agencés sur une couche de recouvrement inférieure et une couche de recouvrement supérieure est agencée sur les supports (14) de telle façon que les couches de recouvrement délimitent, conjointement avec les supports (14), un espace intermédiaire (18), dans lequel la couche de recouvrement supérieure inclut un profilé extrudé (16), qui comporte des zones creuses (42) ouvertes vers l'espace intermédiaire (18), et les supports (14) sont agencés de manière à s'étendre transversalement à une extension longitudinale du profilé extrudé (16), dans lequel l'extension longitudinale du profilé extrudé (16) coïncide avec l'extension longitudinale d'un véhicule automobile ou d'un conteneur dans lequel la structure de plancher est mise en place, et
l'espace intermédiaire (18) et les zones creuses (42) du profilé extrudé (16) sont remplis au moins approximativement entièrement par un matériau en mousse (20).
